# EUROPÄISCHE PATENTSCHRIFT

(11) **EP 3 822 438 B1**
(45) Veröffentlichungstag und Bekanntmachung des Hinweises auf die Patenterteilung: **13.07.2022**
(21) Anmeldenummer: 20203244.7
(22) Anmeldetag: 22.10.2020
(51) Int. Cl.: E05C 9/02, E05B 17/00, E05B 63/20, E05C 9/18

(54) **AUTOMATIKSCHLOSS**
AUTOMATIC LOCK
SERRURE AUTOMATIQUE

(30) Priorität: 13.11.2019 DE 202019106318 U
(43) Veröffentlichungstag der Anmeldung: 19.05.2021
(73) Patentinhaber: KFV Karl Fliether GmbH & Co. KG, 42551 Velbert (DE)
(72) Erfinder: GRÜNENDAHL, Frank, 42555 Velbert (DE); FELSER, Matthias, 51429 Bergisch Gladbach (DE); SUDE, Andreas, 59174 Kamen (DE)

(56) Entgegenhaltungen:
- EP-A1- 0 141 891
- EP-A2- 1 087 084
- DE-A1- 4 303 400
- DE-B4- 10 107 744

## Beschreibung

Die Erfindung betrifft eine Verriegelung nach dem Oberbegriff des Anspruchs 1.

Ein solche Verriegelung ist aus der DE 10107744 B4 bereits bekannt. Das bekannte Schloss weist eine Falle und einen Riegel auf. In Nebenschlosskästen sind schwenkbare Riegel vorgesehen. Das Schloss ist mit mehreren Treibstangen ausgestattet, welche zum Ansteuern der Nebenschlosskästen dienen. An einer dieser Treibstangen greift auch ein Auslöser an, welcher die Treibstange, auf die ein Kraftspeicher wirkt, in einer Öffnungsstellung fixiert, bis der Flügel in den Rahmen eintaucht und der Auslöser die Treibstange freigibt und diese in ihre Verrieglungsposition gelangt.

Aus der EP 2388420 A2 ist ein Schloss mit einem verzögerten Fallenrückzug bekannt geworden, mit dem eine Entlastung der den Dichtschluss bewirkenden Riegel erreicht werden soll.

Nachteilig bei den bekannten Ausgestaltungen ist es, dass die Verriegelungen keine ausreichende Dichtschlussfunktion gewähren und die Gefahr besteht, dass bei einem zu hohen Dichtungsdruck die automatische Verriegelung durch nicht vollständig am Rahmen anliegenden Flügel behindert wird.

Die Aufgabe besteht daher in der Bereitstellung einer Verriegelung, die neben einem Automatikbetrieb, in dem der Flügel sicher verriegelt ist, eine Dichtschlussverriegelung ermöglicht.

Zur Lösung dieser Aufgabe sieht die Erfindung für eine Verriegelung nach dem Oberbegriff eine Kupplungsvorrichtung entsprechend dem kennzeichnenden Teil des Anspruchs 1 vor.

Die Anordnung der Auslöserbetätigungsfläche an der Falle erlaubt eine unmittelbare und unabhängig von ggf. möglichen Verwindungen des Flügels Auslösung und garantiert einen sicheren Verschluss. Die Gestaltung des Koppelstücks ermöglicht den Verzicht auf Schieber und erlaubt eine hohe Kraftbeaufschlagung der Treibstangenschieber. Die Anordnung bewirkt zudem eine Trennung des Automatikbetriebs von der Dichtschlussfunktion über den Zylinder und kommt mit nur einer Treibstange aus.

Es hat sich bewährt, dass das Riegelteil ein zylindrischer Bolzen ist, der drehfest gelagert ist und axial verlaufende Anzugsschrägen aufweist. Diese Bolzen sind einfach und kostengünstig zu fertigen.

Um einen Anzug über die gesamte Höhe des Flügels zu erreichen, ist vorgesehen, dass der Bolzen in einem Nebenschlosskasten untergebracht ist. Der Nebenschlosskasten kann in geringerem Abstand zu den Flügelecken liegen und einen durch Verwindung des Flügels entstehenden Abstand von Flügel und Rahmen korrigieren.

Weitere vorteilhafte Ausgestaltungen zeigen die Zeichnungen. Es zeigt:
- Fig. 1a: ein Hauptschloss in Warteposition mit geöffnetem Flügel von der ersten Seite mit geöffneter Schlossdecke,
- Fig. 1b: ein Hauptschloss nach Fig. 1a von der Rückseite, mit einem Durchbruch,
- Fig. 2: eine Übersicht über eine Verriegelung mit einem Hauptschloss nach Fig. 1a und Nebenschlössern,
- Fig. 3a: ein Nebenschloss in Warteposition mit geöffnetem Flügel von der ersten Seite mit teilweise geöffneter Schlossdecke,
- Fig. 3b: ein Nebenschloss nach Fig. 3a von der Rückseite mit einem ausgebrochenem Boden,
- Fig. 4a: ein Hauptschloss mit ausgelöstem Verschluss bei geschlossenem Flügel von der ersten Seite mit geöffneter Schlossdecke,
- Fig. 4b: ein Hauptschloss nach Fig. 4a von der Rückseite betrachtet mit einem fensterartigen Ausbruch,
- Fig. 5a: ein Nebenschloss in einer automatisch ausgelösten Verriegelungsstellung,
- Fig. 5b: ein Nebenschloss nach Fig. 5a von der Rückseite mit fensterartigen Durchbrüchen,
- Fig. 6a: ein Hauptschloss mit ausgelöstem Verschluss und Dichtschlussverriegelung bei geschlossenem Flügel von der ersten Seite mit geöffneter Schlossdecke,
- Fig. 6b: ein Hauptschloss nach Fig. 6a von der Rückseite betrachtet mit einem fensterartigen Ausbruch,
- Fig. 7a: ein Nebenschloss in einer automatisch ausgelösten Verriegelungsstellung und Dichtschlussverriegelung,
- Fig. 7b: ein Nebenschloss nach Fig. 7a von der Rückseite mit fensterartigen Durchbrüchen,
- Fig. 8a: ein Hauptschloss bei betätigtem Drücker von der ersten Seite mit geöffneter Schlossdecke,
- Fig. 8b: ein Hauptschloss nach Fig. 8a von der Rückseite mit einem Durchbruch,
- Fig. 9a: ein Hauptschloss bei Schlüsselbetätigung von der ersten Seite mit geöffneter Schlossdecke, und
- Fig. 9b: ein Hauptschloss nach Fig. 9a von der Rückseite mit einem Durchbruch.

Bei dem in Fig. 1 dargestellten Hauptschloss-Kasten ist der Stulp mit 1 und die Falle mit 2 bezeichnet. An der Falle 2 ist ein Auslöser 3 vorgesehen, der schwenkbar an der Falle 2 befestigt ist und mit einem Arm 4 in Richtung des Fallenschwanzes 5 vorragt. Parallel zu dem Stulp 1 ist in dem Gehäuse 6 ein Hauptschlossschieber 7 geführt. Dieser wird durch eine Druckfeder 8 kraftbeaufschlagt. Die Druckfeder 8 umgreift eine Federführung 9, welche als Bolzen mit einem Kopf im Gehäuse 6 festgesetzt ist. An dem Hauptschlossschieber 7 ist eine Hauptschlossschiebersperrfläche 10 angebracht, an der der Arm 4 mit einer Sperrkante 11 angreift. Dem Fallenschwanz 5 der Falle 2 ist ein Zusatzwechsel 12 an einem Puffer 13 und eine Fallen-Schenkelfeder 14 zugeordnet. Der Zusatzwechsel 12 liegt im Verschwenkungsbereich eines Nusswechselarms 15 des Nusswechsels 16. Ein zweiter Arm des Nusswechsels 16 bildet einen Nusswechselarm 17. Der Nusswechselarm 17 ist hakenförmig und besitzt eine Drehlagerung 18 für ein Wechseldruckstück 19. Das Wechseldruckstück 19 weist eine Wechseldruckstückkurve 20 auf, in das ein Koppelstückzapfen 21 eingreift. Das hakenförmige Ende des Nusswechselarm 17 weist in der Zeichnung nach oben und bildet mit einer senkrecht zur Zeichenfläche die Nusswechselbetätigungsfläche 22 aus. Ein Sperrschieber 23 liegt mit einem aufwärtsabgewinkelten Anschlag 24 im Verschwenkungsbereich der Nusswechselbetätigungsfläche 22, so dass bei einer Drehung des Nusswechsels 16 der Nusswechselarm 17 an den Sperrschieber 23 anschlägt. Ferner greift eine Schenkelfeder 25 an dem Sperrschieber 23 an. Der Hauptschlossschieber 7 besitzt eine zusammen mit diesem verschiebbare Hauptschlossschiebersteuerkurve 26 und eine Hauptschlossschieberverzahnung 27 (Fig. 1b). Ein Ausschubarm 28 ist in der nicht dargestellten Decke des Hauptschlosses 51 an einem Drehpunkt 29 schwenkbar gelagert. Das Ende des Ausschubarms 28 ist dem Hauptschlossriegel 30 zugeordnet. Auf der dem Stulp 1 abgewandten Seite liegt ein Getriebe 31 dessen Zahnrad 32 einen Nocken 33 besitzt, der aus der Zeichnungsebene vorsteht und an das freie Ende des Wechseldruckstücks 19 anschlagen kann.

Aus der Fig. 1b ist erkennbar, dass der Hauptschossschieber 7 und seine Hauptschlossschieberverzahnung 27 einer Koppelstückverzahnung 34 des Koppelstücks 35 gegenüberliegt. Das Koppelstück 35 besitzt eine J-förmige Ausnehmung 36. In die Ausnehmung 36 greift der Nocken 37 einer Scheibe 38. An dem Koppelstück 35 sind ferner die Koppelstückführungszapfen 39 und 40 angebracht. Der Koppelstückführungszapfen 39 greift in eine Boden-Blechführungskurve 41a ein. Der Koppelstückführungszapfen 40 greift in eine zweite Boden-Blechführungskurve 41b (Fig. 8b) ein. Eine Flachformfeder 43 stützt das Koppelstück 35 gegen die Scheibe 38 ab. Die Boden-Blechführungskurven 41a, 41b haben einen krückstockförmigen Verlauf.

Die Ausgestaltung wirkt wie folgt zusammen:
Der durch die in der Federführung 9 geführte Druckfeder 8 belastete Hauptschlossschieber 7 wird durch die Sperrkante 11 des Auslösers 3 auf oberer Position gehalten. Der Hauptschlossriegel 30 wird durch die Schenkelfeder 42 hinter der Stulp 1 in zurückgezogener Stellung gehalten. Durch die Stellung des Getriebes 31 und des nicht dargestellten Profilzylinders wird das Wechseldruckstück 19 nicht durch die Nocke 33 des Zahnrads 32 beaufschlagt. Der Koppelstückzapfen 21 hält das Wechseldruckstück 19 zudem über die Wechseldruckstückkurve 20 auf Position, sodass es durch das Zahnrad 32 mit der Nocke 33 betätigt werden könnte. Das Koppelstück 35 wird durch die Scheibe 38 mittels der Nocke 37 auf Position gehalten. Die im Koppelstück 35 montierte Flachformfeder 43 drückt das Koppelstück 35 zusätzlich gegen die Scheibe 38. In dieser Position ist das Koppelstück 35 mit der Koppelstückverzahnung 34 von der Hauptschlossschieberverzahnung 27 entkoppelt.

Die Fig. 2 zeigt eine Übersicht über die Verriegelung 50. Diese besteht aus einem Hauptschloss 51 und einem oder mehreren Nebenschlosskästen 52. Die Anbindung der Nebenschlosskästen 52 erfolgt über den Stulp 1 und die daran verschieblich geführten Treibstangen 53, 54. Die Treibstangen 53, 54 sind mit dem Hauptschlossschieber 7 und den Treibstangenschieber 56 der Nebenschlosskästen 52 antriebsverbunden.

Die Fign. 3a und 3b zeigen einen Nebenschlosskasten 52 im Öffnungszustand der Tür entsprechend der Fign. 1a und 1b des Hauptschlosses 51. Hinter dem Stulp 1 ist ein Gehäuse 55 befestigt. Die Treibstange 53 oder 54 ist mit dem Treibstangenschieber 56 antriebsverbunden, der in dem Gehäuse 55 verschiebbar geführt ist. Quer dazu führt das Gehäuse 55 einen Bolzen 57 mittels zweier Sicken 58 und einem Langloch 59 im Boden 60. Ein Vierkantende 61 des Bolzens 57 bewirkt eine drehfeste, verschiebbare Lagerung und weist einen Zapfen 62 auf, der in das Langloch 59 eingreift. Der Zapfen 62 greift in eine Steuerkurve 63 ein. Die Steuerkurve 63 ist ein Z-förmiger querverlaufendes Langloch, dessen Ende eine parallel zu dessen Verschiebeabschnitt verlaufende Bucht 64 ist. Daneben weist die Steuerkurve 63 eine Ausnehmung 65 auf, welche zu einer treppenstufen-förmigen Kontur einer Seitenwand der Steuerkurve 63 führt.

Unterhalb des Bolzens 57 ist ein Hakenriegel 66 schwenkbar gelagert. Ein über dem Treibstangenschieber 56 verschiebbarer Betätigungsdorn 67 gleitet an der Hakenriegelrückseite 84 entlang und bewirkt eine Schwenkbewegung des Hakenriegels 66 um die Drehachse 68. Der Betätigungsdorn 67 wird in einer Führungskurve 69 geführt.

Der im Hauptschloss 51 angetriebene Hauptschlossschieber 7 ist durch die Treibstangen 53, 54 mit dem Treibstangenschieber 56 verbunden. Der Treibstangenschieber 56 hält den Bolzen 57 durch die Steuerkurve 63 und dem Zapfen 62 in eingezogener Position gehalten. Der Betätigungsdorn 67 wird von dem Hauptschlossschieber 7 auf horizontaler Position gehalten und in vertikaler Richtung jeweils in Boden 60 und Deckel durch die Führungskurve 69 gehalten. So kann dieser bei Betätigung an der Drehachse 68 des Hakenriegels 66 vorbeifahren und den Hakenriegel 66 ausschwenken. Hier hält der Betätigungsdorn 67 den Hakenriegel 66 auf eingezogener Position.

Der Auslöser 3 ist, wie vorstehend bereits beschrieben, schwenkbar in der Falle 2 gelagert und die Auslöserbetätigungsfläche 44 wirkt bei Kontakt mit einer Falleneintrittsöffnung eines Schließblechs entgegen der Wirkung einer Schenkelfeder 45 und gibt die Hauptschlossschiebersperrfläche 10 frei. Wird die Tür geschlossen, fährt daher die durch die Fallen-Schenkelfeder 14 belastete Falle 2 beim Auftreffen auf den Türrahmen in das Hauptschloss 51 ein. Wird die Falle 2 bei geschlossener Tür wieder ausgeschoben, dringt diese in die Falleneintrittsöffnung ein. Dabei wird der Auslöser 3 an der Auslöserbetätigungsfläche 44 eingedrückt. Dadurch wird der Arm 4 aus der Hauptschlossschiebersperrfläche 10 herausgeschwenkt und der durch die Druckfeder 8 belastete Hauptschlossschieber 7 fährt nach unten bis sein Anschlag 46 auf die Koppelstücksperrfläche 47 trifft. Das Hauptschloss 51 nimmt die in Fig. 4a und 4b dargestellte Lage ein.

Der durch die Schenkelfeder 25 federbelastete Sperrschieber 23 steht auf gesperrter Position über der Nusswechselbetätigungsfläche 22, sodass der Hauptschlossschieber 7 durch den Nusswechselarm 17 betätigt werden könnte. Der Sperrschieber 23 ist drehbar über die Achse 48 auf dem Hauptschlossschieber 7 montiert.

Aus der Fig. 4b ist ersichtlich, dass der Hauptschlossschieber 7 und das Koppelstück 35 weiter außer Eingriff bleiben.

Für den Nebenschlosskasten 52 ergeben sich dadurch folgende Stellungen der Bauteile und wie in Fig. 5a und 5b dargestellt: Wird der Treibstangenschieber 56 nach Betätigung des Auslösers 3 im Hauptschloss 51 eine Wegstrecke nach unten bewegt, fährt der Bolzen 57, bedingt durch den Zapfen 62, der in die sich nach unten verlagernde Steuerkurve 63 eingreift, eine Teilwegstrecke vor den Stulp 1 heraus. Der Bolzen 57 weist axial von der Spitze des Bolzens 57 ansteigende Anzugsschrägen auf, die dem Bolzen 57 in Lotrichtung eine keilförmige Form geben. Der Zapfen 62 steht nun auf dem horizontalen Abschnitt der Ausnehmung 65. Würde durch Fremdeinwirkung von außen, z. B. bei einem Einbruch, der Bolzen 57 zurückgeschoben, würde der Treibstangenschieber 56 über den Zapfen 62 in der Steuerkurve 63 zurückgedrückt und somit alle Sperrelemente der Verriegelung entsperrt. Daher ist die Ausnehmung 65 in der Steuerkurve 63 des Treibstangenschiebers 56 eingebracht. Der Zapfen 62 kann nur vor die senkrechte und parallel zur Verschieberichtung verlaufende Kante fahren und keine Verschiebekraft auf den Treibstangenschieber 56 bewirken. Da die Schenkelfeder 70 den Bolzen 57 immer in Richtung des Stulps 1 kraftbeaufschlagt, liegt der Zapfen 62 immer an der vorderen geradeverlaufenden Längskante der Steuerkurve 63 an. Dadurch kann der Zapfen 62 immer betätigt werden, ohne etwas zu blockieren. Der Hakenriegel 66 wird über die Drehachse 68 durch Abwärtsbewegung des in der Führungskurve 69 geführten Betätigungsdorns 67 vor den Stulp 1 ausgeschwenkt. Durch die Bewegung des Hakenriegels 66 und den Druck der Schenkelfeder 71 fahren die beiden Rückdrucksicherungen 72 mit dem Zapfen 73 durch die Führungskurve 69. Die Rückdrucksicherung 72 besteht aus einem schwenkbaren Hebel, der mit dem Zapfen 73 in die Führungskurve 69 eingreift und mit dem Treibstangenschieber 56 mitgeführt wird. Beim Ausschwenken des Hakenriegels 66 legt sich die Rückdrücksicherung fast waagerecht und hintergreift den Hakenriegel 66 so, dass er anschließend in Sperrstellung steht und sich mit dem Zapfen 73 auf dem Ende der Führungskurve 69 des Nebenschlosskastens 52 abstützt.

Eine mit der Verriegelung 50 ausgestattete Tür ist in dieser Stellung bereits verriegelt. Die Hakenriegel 66 greifen nun in die entsprechenden Riegelöffnungen des Rahmens ein und verhindern ein Öffnen des Flügels. Allerdings wird der Flügel noch nicht an den Rahmen herangepresst. Dieser Dichtschluss muss manuell aktiviert werden. Dazu wird das zuvor automatisch verriegelte Schloss durch eine Schlüsselumdrehung am nichtdargestellten Profilzylinder dichtgeschlossen. Dies ist in den Fign. 6a und 6b und für die Nebenschlosskästen in den Figuren 7a und 7b dargestellt. Bei der Betätigung des nicht dargestellten Profilzylinders wird das Getriebe 31 betätigt. Damit bewegt die Scheibe 38 mit der Nocke 37 das Koppelstück 35 mit den Koppelstückführungszapfen 39, 40 durch die Boden-Blechführungskurven 41a, 41b (Fig. 8b). Der leicht bogenförmige Verlauf des horizontalen Abschnitts der krückstockförmigen Boden-Blechführungskurven 41a, 41b sorgt für ein leichtes Anheben und Absetzen des Koppelstücks 35, so dass die Koppelstückverzahnung 34 in die Hauptschlossschieberverzahnung 27 einrückt. Die Flachformfeder 43 gleicht die Rotationsbewegung der Scheibe 38 mit der Nocke 37 und der vertikalen Bewegung des in der Boden-Blechführungskurven 41a, 41b geführten Koppelstückes 35 aus.

Die Koppelstückverzahnung 34 wird durch die Bewegung der Scheibe 38 mit der Nocke 37 in die Hauptschlossschieberverzahnung 27 geschoben. Gleichzeitig wird durch den Koppelstückzapfen 21 das in der Wechseldruckstückkurve 20 geführte Wechseldruckstück 19 und der durch die Schenkelfeder 25 federbelastete Sperrschieber 23 in Richtung des Stulp 1 gedrückt. Dadurch wird bewirkt, dass das Zahnrad 32 mit der Nocke 33 frei drehen kann, ohne das Wechseldruckstück 19 zu betätigen. Außerdem ist mit dem Wegschwenken des Sperrschiebers 23 von der Nusswechselbetätigungsfläche 22 eine weitere Abwärtsbewegung des Hauptschlossschiebers 7 möglich und wird über die Scheibe 38 und das Koppelstück 35 unterstützt. Durch die Abwärtsbewegung des Hauptschlossschiebers 7 wird der im Gehäuse 6 am Drehpunkt 74 gelagerte Ausschubarm 28 in der Hauptschlossschiebersteuerkurve 26 betätigt, sodass der Hauptschlossriegel 30 ausfährt. Ist der Hauptschlossriegel 30 ausgefahren, fährt der Hauptschlossschieber 7 ein Stück tiefer und die Sperrlasche 76 fährt hinter die Riegelsperrfläche 77. So ist der Hauptschlossriegel 30 gegen Zurückdrücken von außen gesichert.

In den Fign. 7a und 7b werden die Folgen für den Nebenschlosskasten 52 verdeutlicht. Durch die Getriebebetätigung im Hauptschloss 51 werden die Treibstangen 53 bzw. 54 weiter nach unten versetzt. Dadurch wird der Treibstangenschieber 56 auch nach unten verschoben und der Bolzen 57 über den Zapfen 62 und die Steuerkurve 63 weiter vor den Stulp 1 geschoben. Trifft der angeschrägte Bolzen 57 auf das nicht dargestellte Rahmenteil der Tür, wird das Türblatt in die Türdichtung gezogen und der Dichtschluss bewirkt.

Anhand der Fign. 8a und 8b wird ersichtlich, dass die Verriegelung 50 auch über einen Drücker geöffnet werden kann. Dazu muss am Hauptschloss 51 die Dichtschlussfunktion über eine Schlüsselumdrehung am nicht-dargestellten Profilzylinder deaktiviert werden (Fign. 4a und 4b). Der Hauptschlossriegel 30 ist in das Gehäuse 6 des Hauptschlosskastens 51 zurückgeschlossen und die Bolzen 57 der Nebenschlosskästen 52 stehen entsprechend Fig. 5a und 5b halb vor den Stulp 1 vor. Der Sperrschieber 23 des Hauptschlosses 51 steht in Sperrposition über der Nusswechselbetätigungsfläche 22. Der Hauptschlossschieber 7 liegt auf der Koppelstücksperrfläche 47 auf.

Über einen nicht dargestellten Drücker kann die Nuss 78 rotatorisch bewegt werden. Die Nuss 78 liegt konzentrisch zum Nusswechsel 16 und weist eine Vierkantaufnahme auf. Der Nusswechsel 16 und die Nuss 78 sind relativ zueinander begrenzt drehbar, so dass eine Drehung des Nusswechsels 16 keine Drehung der Nuss 78 nach sich zieht. Die Nuss 78 greift mit radial vorspringenden Klauen in die dazu vergrößert ausgebildeten Aufnahmen, des Nusswechsels 16. Im Ausführungsbeispiel greifen die vier Klauen 79 in die Nussbetätigungsausnehmungen 80 ein. Bei einer Betätigung des Drückers nehmen diese vier Klauen 79 der Nuss 78 den Nusswechsel 16 mit. Dieser stößt bei seiner Rotation mit der Nusswechselbetätigungsfläche 22 des Nusswechselarms 17 an den Sperrschieber 23 an und schiebt diesen zusammen mit dem damit verbundenen Hauptschlossschieber 7 nach oben.

Gleichzeitig verschwenkt der Nusswechselarm 15 und trifft nach Durchlaufen eines gewissen Schwenkwinkels auf den Zusatzwechsel 12. Dieser stößt an den Puffer 13 am Fallenschwanz 5 an. Dabei wird die Fallen-Schenkelfeder 14 gespannt. Dadurch eilt der Nusswechselarm 17 und seine Betätigung des Hauptschlossschiebers 7 dem Zusatzwechsel vor und die Falle 2 wird erst in das Schloss zurückgezogen, wenn die Treibstangen 53, 54 über den Treibstangenschieber 56 die Hakenriegel 66 in den Nebenschlosskasten zurückgezogen haben. Die Verlagerung des Hauptschlossschiebers 7 führt auch dazu, dass die Hauptschlossschiebersperrfläche 10 oberhalb des Arms 4 gelangt.

Im Ausführungsbeispiel sind zwei parallele Hauptschlossschiebersperrflächen 10 vorgesehen, damit der Hauptschlossschieber 7 auch bei nicht vollständig betätigtem Drücker auf Position gehalten wird. Der Hauptschlossschieber 7 würde in einem solchen Fall nur einen Teilhub seines Weges ausführen. Beim Loslassen des Drückers wird die Nuss 78 die durch die Druckfeder 81 und ein Verbindungsstück 82 in die Ausgangslage zurückgedrängt. Der Hauptschlossschieber 7 senkt sich ein Stück ab und wird durch den mit der Schenkelfeder 45 belasteten Auslöser 3 an der Sperrkante 11 festgelegt.

Damit ist das Hauptschloss 51 wieder in Warteposition bzw. die Tür ist offen.

Die Betätigung des Drückers bewirkt (Fig. 3a und 3b) in den Nebenschlosskästen 52 Folgendes: Der Treibstangenschieber 56 wird durch die Treibstangen 53, 54 nach oben bewegt und zieht über die Steuerkurve 63 und den Zapfen 62 den Bolzen 57 zurück. Gleichzeitig wird der Betätigungsdorn 67 nach oben durch die Führungskurve 69 bewegt. Dabei wird der Hakenriegel 66 eingeschwenkt. Die Rückdrucksicherung 72 wird durch die Treibstangenschieberfläche 82 aus dem gerade verlaufenden Abschnitt der Steuerkurve gehoben. So kann bei Einziehen des Hakenriegels 66 über den Betätigungsdorn 67 der Zapfen 73 durch den unteren Teil der Führungskurve 69 gleiten.

Der über die Schenkelfeder 70 belastete Bolzen 57 kann über die Steuerkurve 63 und den Zapfen 62 ganz zurückgezogen werden. Hierbei hat der Zapfen 62 bei der Aufwärtsbewegung des Treibstangenschiebers 56 dauerhaft Kontakt zu der durchgehenden schrägen Fläche der Steuerkurve 63 hat.

Die Verriegelung 50 lässt sich auch mittels des Schlüssels, z.B. von außen öffnen. Diese Wechselöffnung über den nicht dargestellten Zylinder bewirkt zunächst im Hauptschloss 51, dass der Hauptschlossriegel 30 zurückgeschlossen wird, wie schon vorstehend beschrieben, und die Bolzen 57 der Nebenschlosskästen 52 zurückgezogen werden, bis der Zapfen 62 die Ausnehmung 65 erreicht. Dadurch nimmt der Bolzen 57 die in Fig. 5a und 5b dargestellte Lage ein.

Damit ist die Verriegelung 50 über eine Schlüsselumdrehung am Profilzylinder aus der Dichtschlussfunktion heraus geführt.

Der Sperrschieber 23 steht in Sperrposition über der Nusswechselbetätigungsfläche 22. Der Hauptschlossschieber 7 liegt auf der Koppelstücksperrfläche 47 auf.

Eine weitere Drehung des Schüssels im Profilzylinder bewirkt, dass das Getriebe 31 das Zahnrad 32 mit der Nocke 33 antreibt. Die Nocke 33 bewegt sich dadurch in der Zeichnung nach oben und betätigt das mit dem Nusswechsel 16 verbundene Wechseldruckstück 19. Das Wechseldruckstück 19 versetzt den drehbar gelagerten Nusswechsel 16 in Rotation. Zur Folge dessen bewegt sich der Nusswechselarm 17 nach oben und stößt mit der Nusswechselbetätigungsfläche 22 an den Anschlag 24 des Sperrschiebers 23 und führt diesen zusammen mit dem Hauptschlossschieber 7 nach oben bis in die Sperrposition.

Wie vorstehend bereits beschrieben, bewirkt die Drehung des Nusswechsels 16 ein Zurückziehen der Falle 2 mittels des Zusatzwechsels 12, der vom Nusswechselarm 15 beaufschlagt wird.

Beim Loslassen des Schlüssels fällt der Nusswechsel 16 mit dem verbundenen Wechseldruckstück 19 wieder zurück in die Ausgangsposition. Der Hauptschlossschieber 7 wird durch die Hauptschlossschiebersperrfläche 10 und dem Arm 4 gehalten.

Die Nebenschlosskästen 52 werden beim Öffnen über den Wechsel bzw. den Zylinder analog zur Öffnung über die Nuss 78 entriegelt.

Damit ist das Schloss wieder in Warteposition bzw. die Tür ist offen.

### Bezugszeichenliste

- 1: Stulp
- 2: Falle
- 3: Auslöser
- 4: Arm
- 5: Fallenschwanz
- 6: Gehäuse
- 7: Hauptschlossschieber
- 8: Druckfeder
- 9: Federführung
- 10: Hauptschlossschiebersperrfläche
- 11: Sperrkante
- 12: Zusatzwechsel
- 13: Puffer
- 14: Fallen-Schenkelfeder
- 15: Nusswechselarm
- 16: Nusswechsel
- 17: Nusswechselarm
- 18: Drehlagerung
- 19: Wechseldruckstück
- 20: Wechseldruckstückkurve
- 21: Koppelstückzapfen
- 22: Nusswechselbetätigungsfläche
- 23: Sperrschieber
- 24: Anschlag
- 25: Schenkelfeder
- 26: Hauptschlossschiebersteuerkurve
- 27: Hauptschlossschieberverzahnung
- 28: Ausschubarm
- 29: Drehpunkt
- 30: Hauptschlossriegel
- 31: Getriebe
- 32: Zahnrad
- 33: Nocke
- 34: Koppelstückverzahnung
- 35: Koppelstück
- 36: Ausnehmung
- 37: Nocke
- 38: Scheibe
- 39: Koppelstückführungszapfen
- 40: Koppelstückführungszapfen
- 41a: Boden-Blechführungskurve
- 41b: Boden-Blechführungskurve
- 42: Schenkelfeder
- 43: Flachformfeder
- 44: Auslöserbetätigungsfläche
- 45: Schenkelfeder
- 46: Anschlag
- 47: Koppelstücksperrfläche
- 48: Achse
- 50: Verriegelung
- 51: Hauptschloss
- 52: Nebenschlosskasten
- 53: Treibstange
- 54: Treibstange
- 55: Gehäuse
- 56: Treibstangenschieber
- 57: Bolzen
- 58: Sicke
- 59: Langloch
- 60: Boden
- 61: Vierkantende
- 62: Zapfen
- 63: Steuerkurve
- 64: Bucht
- 65: Ausnehmung
- 66: Hakenriegel
- 67: Betätigungsdorn
- 68: Drehachse
- 69: Führungskurve
- 70: Schenkelfeder
- 71: Schenkelfeder
- 72: Rückdrucksicherungen
- 73: Zapfen
- 74: Drehpunkt
- 75: Riegelsperrfläche
- 76: Sperrlasche
- 77: Riegelsperrfläche
- 78: Nuss
- 79: Klaue
- 80: Nussbetätigungsausnehmung
- 81: Druckfeder
- 82: Verbindungsstück
- 83: Treibstangenschieberfläche
- 84: Hakenriegelrückseite

## Patentansprüche

1. Verriegelung (50) mit einem eine Falle (2) aufweisenden Hauptschloss (51) und mit einem Riegelteil (57), welches Riegelteil (57) zusammen mit der Falle (2) und treibstangengesteuert aus einer vorgeschlossenen Verschlussstellung zurückschließbar ist und beim Schließen einer mit der Verriegelung (50) ausgestatteten Flügel und Rahmen umfassenden Tür, von einem Auslöser (3) gesteuert, von einem Kraftspeicher (8) getrieben, aus einer rückgeschlossenen Stellung vorschließt, wobei der Auslöser (3) ein die Treibstange (7, 53, 54) in einer den Kraftspeicher (8) in seiner aufgeladenen Stellung haltender, federbelasteter, in der Stulpebene schwenkbarer Schwenkhebel ist, und bei Kontakt mit einer rahmenseitigen Kontaktfläche einen mit der Treibstange (53, 54) gekoppelten Hauptschlossschieber (7) freigibt, wobei eine Kupplungsvorrichtung zwischen dem Hauptschlossschieber und einem zylinderangetriebenen Getriebe (31) wirksam ist, welche beim Vorschließen über den Zylinder mit der Treibstange kuppelt und eine Bewegung der Treibstange in Verschlussrichtung ermöglicht, welche das Riegelteil (57) weiter in Vorschlussrichtung bewegt,
wobei die Kupplungsvorrichtung aus einem Koppelstück (35) mit einer Koppelstückverzahnung (34) und einer Hauptschlossschieberverzahnung (27) besteht,
**gekennzeichnet durch**,
eine in der Falle (2) gelagerte die rahmenseitige Anschlagfläche der Tür abtastende Auslöserbetätigungsfläche (44),
wobei das Koppelstück (35) mit Koppelstückführungszapfen (39, 40) im Gehäuse (6) geführt ist und über eine Scheibe (38) bewegt wird, die vom Getriebe (31) angetrieben wird,
wobei der Hauptschossschieber (7) und seine Hauptschlossschieberverzahnung (27) der Koppelstückverzahnung (34) des Koppelstücks (35) gegenüberliegt, wobei durch Betätigung des Profilzylinders das Getriebe (31) betätigt wird und die Scheibe (38) mit einer Nocke (37) das Koppelstück (35) mit den Koppelstückführungszapfen (39, 40) durch Boden-Blechführungskurven (41a, 41b) bewegt wird, so dass die Koppelstückverzahnung (34) in die Hauptschlossschieberverzahnung (27) einrückt und eine weitere Abwärtsbewegung des Hauptschlossschiebers (7) ermöglicht und wird über die Scheibe (38) und das Koppelstück (35) unterstützt.

2. Verriegelung nach Anspruch 1,
**dadurch gekennzeichnet,**
**dass** das Riegelteil ein zylindrischer Bolzen (57) ist, der drehfest gelagert ist und axial verlaufende Anzugsschrägen aufweist.

3. Verriegelung nach Anspruch 2,
**dadurch gekennzeichnet,**
**dass** der Bolzen (57) in einem Nebenschlosskasten untergebracht ist.

## Claims

1. A locking mechanism (50) with a main lock (51) having a latch (2) and with a bolt part (57), which bolt part (57), together with the latch (2) and controlled by a drive rod, can be backward locked from a forward-locked closing position and, upon closing of a door comprising a wing and a frame equipped with the locking mechanism (50), controlled by a trigger (3) and driven by an energy store (8), forward locks from a backward-locked position, wherein the trigger (3) is a pivotable lever holding the drive rod (7, 53, 54) in a position keeping the energy store (8) in its loaded position, spring-loaded and swiveling in the forend plane, and, upon contact with a frame-side contact surface, releases a main lock slider (7) coupled with the drive rod (53, 54), wherein a coupling device is operative between the main lock slider and a cylinder-driven gearbox (31), which upon forward locking via the cylinder couples with the drive rod and enables movement of the drive rod in the closing direction, which moves the bolt part (57) further in the forward-locking direction,
wherein the coupling device consists of a coupling piece (35) with coupling piece toothing (34) and main lock slider toothing (27),
**characterized by**
a trigger actuation surface (44) mounted in the latch (2) being acted upon by the frame-side stop surface of the door,
wherein the coupling piece (35) is guided in the housing (6) with coupling piece guiding pins (39, 40) and a disk (38) is being moved, which is driven by the gearbox (31), wherein the main lock slider (7) and its main lock slider toothing (27) are located opposite the coupling piece toothing (34) of the coupling piece (35), wherein, by actuation of the profile cylinder, the gearbox (31) is being actuated and a disk (38) with a cam (37) moves the coupling piece (35) through the baseplate guiding curves (41a, 41b) with the coupling piece guiding pins (39, 40), so that the coupling piece toothing (34) engages with the main lock slider toothing (27) and enables a further downward movement of the main lock slider (7), which is supported via the disk (38) and the coupling piece (35).

2. The locking mechanism according to claim 1,
**characterized in that**
the bolt part is a cylindrical bolt (57), which is non-rotatably mounted and has axially extending tightening inclines.

3. The locking mechanism according to claim 2, **characterized in that** the bolt (57) is housed in a secondary lock casing.

## Revendications

1. Verrouillage (50) avec une serrure principale (51) comportant une gâche (2) et avec un élément de verrouillage (57), cet élément de verrouillage pouvant être refermé en même temps que la gâche (2) et commandé par la tringle de commande à partir d'une position de verrouillage fermée au préalable et qui, lors de la fermeture d'une porte comprenant un vantail et un cadre muni du verrouillage (50), est commandé par un déclencheur (3), entraîné par un accumulateur de force (8), est refermé à partir d'une position de verrouillage, le déclencheur (3) libérant ainsi un levier pivotant chargé par un ressort, qui maintient la tringle de commande (7, 53, 54) dans une position chargée de l'accumulateur de force (8) et qui peut pivoter dans le plan de la têtière, et, lors du contact avec une surface de contact côté cadre, libère un coulisseau de serrure principale (7) accouplé à la tringle de commande (53, 54), un dispositif d'accouplement étant actif entre le coulisseau de commande principal et un engrenage à entraînement de cylindre (31) qui, lors de la fermeture préalable, accouple le cylindre avec la tringle de commande, et permet un mouvement de la tringle de commande dans la direction de verrouillage (57).qui déplace l'élément de verrouillage (57) plus loin dans la direction de verrouillage,
dans lequel le dispositif d'accouplement est constitué par une pièce d'accouplement (35) munie d'une denture de pièce d'accouplement (34) et d'une denture de coulisseau de serrure principale (27),
**caractérisé par** une surface d'actionnement du déclencheur (44) logée dans la gâche (2) et balayant la face de butée côté cadre de la porte,
sur lequel la pièce d'accouplement (35) est guidée dans le boîtier (6) par des tourillons de guidage de pièce d'accouplement (39, 40) et un disque (38) entraîné par la transmission (31) est déplacé,
sur lequel le coulisseau de serrure principale (7) et sa denture de coulisseau principal (27) sont placés en face de la denture de pièce d'accouplement (34) de la pièce d'accouplement (35), sur lequel la transmission (31) est actionnée par l'actionnement du cylindre profilé, et un disque (38) muni d'une came (37) déplace la pièce d'accouplement (35) avec les tourillons de guidage de pièce d'accouplement (39, 40) à travers les courbes de guidage de tôle de fond (41a, 41b), de sorte que la denture de pièce d'accouplement (34) s'engage dans la denture du coulisseau principal (27) et permet un mouvement ultérieur vers le bas du coulisseau de serrure principale (7) et est assistée par le disque (38) et la pièce d'accouplement (35).

2. Verrouillage selon la revendication 1,
**caractérisé en ce que**
la pièce de verrouillage est un boulon cylindrique (57) qui est logé de manière solidaire en rotation et comporte des biseaux de serrage s'étendant sur le plan axial.

3. Verrouillage selon la revendication 2,
**caractérisé en ce que**
le boulon (57) est logé dans un boîtier de serrure secondaire.
